# EUROPÄISCHE PATENTANMELDUNG

(11) **EP 0 960 745 A1**
(43) Veröffentlichungstag der Anmeldung: **01.12.1999**
(21) Anmeldenummer: 99109809.6
(22) Anmeldetag: 19.05.1999
(51) Int. Cl.: B42C 19/08

(54) **Einrichtung zum Speichern von Zwischenprodukten in der Buchherstellung**

(30) Priorität: 25.05.1998 DE 19823278
(71) Anmelder: Staudinger, Reimar, 32425 Minden (DE)
(72) Erfinder: Staudinger, Reimar, 32425 Minden (DE)

(57) **Zusammenfassung**

Zwischen zwei Bändern ( 4, 5 ) werden mittels Spannstücken ( 2 ) und Stiften ( 3 ) teilweise fertige Produkte ( 1 ), die bei der Buchherstellung nicht in Linie gefertigt werden können, in einfacher Weise automatisch in Stapeln übereinander geladen und aufgehängt gespeichert und erlauben somit ein einfaches, automatisches Entladen und damit eine Wiedereingliederung in den Produktionsprozeß.

## Beschreibung

Die Erfindung betrifft eine Einrichtung zum Speichern von Zwischenprodukten bei der Buchherstellung, wobei die Produkte hängend und mehrere übereinander aufbewahrt werden.

Bei der Herstellung von Büchern ist es häufig erforderlich, noch unfertige Produkte vor dem nächsten Arbeitsgang zunächst zu speichern. So erstellt z.B. die Zusammentragmaschine bei der Herstellung von fadengehefteten Büchern erheblich schneller die Lagenstapel, als eine Fadenheftmaschine diese verarbeiten kann. Da die Lagen aber meist im Kreuzbruch gefalzt sind, sind sie auch an allen vier Ecken unterschiedlich dick. Waden aus mehreren Lagenstapeln höhere Stapel gebildet, so würden diese schnell schief werden, würde man sie nicht immer wieder um 180° verdrehen. Beim Einlegen in die Fadenheftmaschine müssen diese Lagenstapel aber wieder alle gleich liegen, was bisher ein mühsames und manuelles Entstapeln und Zurückdrehen erfordert. Bestehen darüber hinaus die Lagen aus glattem Papier, so bilden sich dazwischen Lufteinschlüsse und damit ist es häufig nicht möglich, die aus einem Stapler entlassenen Stapel automatisch zu palettieren, weil sie auf dem Transport dorthin auseinander rutschen.

Ziel der Erfindung ist es, einen Speicher zu schaffen, der insbesondere in Buchbindereien eingesetzt werden kann, beliebig große Mengen an Buchbindereiprodukten - vorzugsweise halbfertige Buchprodukte - speichern und dabei sowohl automatisch gefüllt als auch automatisch geleert werden kann.

Ein weiteres Ziel dieser Erfindung ist es, zusammengetragene lose Lagen für die Weiterverarbeitung in Fadenheftmaschinen so zu speichern, daß ein Drehen der einzelnen Lagenstapel zum Ausgleich der unterschiedlichen Stapelmaße an den vier Ecken nicht mehr notwendig ist und so nach dem Leeren des Speichers die Lageristapel direkt der Fadenheftmaschine zugeführt werden können.

Ferner ist es Ziel dieser Erfindung, daß dieser Speicher unmittelbar nach oder während des Füllens automatisch geleert werden kann, was den Buchbinder in einem anderen Einsatzfall in die Lage versetzt, bei Stoppern einer Nachfolgemaschine in den heute üblichen langen Fertigungsstraßen, den Betrieb der vorgeschalteten Maschinen aufrecht zu erhalten.

Eine weiteres Ziel dieser Erfindung ist es, die langen Kühl- und Trockenstrecken zu vermeiden, indem die Zwischenprodukte aufengstem Raum in einem solchen Speicher kühlen und trocknen können.

Es sind Verfahren bekannt, bei denen zum Aufbewahren von Produkten Bänder eingesetzt werden. Neu an diesem Verfahren ist, daß die Kombination aus einem Vorderband (4), einem Hinterband ( 5 ) und Spannelementen ( 2 , 3 ) dazu benutzt wird, eine Spannung auf die zu speichernden Produkte ( 1 ) auszuüben und es damit erlaubt, eine Anzahl von Stapeln, z.B. aus losen Lagen, übereinander aufzuhängen. Bei erfindungsgemäßer Anordnung der Spannelemente ist gewährleistet, daß das Gewicht der oberen Stapel nicht die unteren zusammendrückt. Diese Spannung wird auch dazu benutzt, in dem Bereich unter den Bändern ( 4 , 5 ) die Luft zwischen den Papieren heraus zu drücken und somit die Reibung für einen sicheren Transport zu erhöhen. Die leicht zu öffnenden Spannelemente sind an kein Rastermaß gebunden und erlauben eine einfaches Beladen oder Entladen.

## Patentansprüche

1. Verfahren zum Speichern von Produkten, insbesondere von fertigen und halbfertigen Produkten der Buch- und Broschurenherstellung dadurch gekennzeichnet, daß mehrere dieser Produkte ( 1 ) oder Stapel dieser Produkte zwischen einem Vorder- ( 4 ) und einem Hinterband ( 5 ) eingespannt und aufgehängt werden, wobei sich zwischen den Produkten oder Stapeln dieser Produkte Spannmittel befinden.

2. Verfahren nach Anspruch 1 dadurch gekennzeichnet, daß dieses Mittel aus Spannstiften ( 3 ) und Zugelementen besteht und diese zum einfachen Beladen getrennt oder geöffnet werden können.

3. Verfahren nach Anspruch 2 dadurch gekennzeichnet, daß die Zugelemente zusammengefaßt aus einem Teil ( 2 ) bestehen und mit Einrastkerben versehen sind um unterschiedlich dicke Produkte speichern zu können.

4. Verfahren nach Anspruch 1 dadurch gekennzeichnet, daß die Bänder an einem oder vorzugsweise an beiden Enden mit Spannstiften ( 3 ) versehen sind und somit mit den Zugelementen verbunden werden können.

5. Verfahren nach Anspruch 1 dadurch gekennzeichnet, daß an Stelle der Bänder andere flexible Zugelemente eingesetzt werden können.

6. Verfahren nach Anspruch 1 dadurch gekennzeichnet, daß ein Band durch ein starres Element ersetzt werden kann.

7. Verfahren nach Anspruch 1 dadurch gekennzeichnet, daß Vorder ( 4 ) und Hinterband ( 5 ) aus einem Teil bestehen.
